# EUROPÄISCHE PATENTSCHRIFT

(11) **EP 3 971 106 B1**
(45) Veröffentlichungstag und Bekanntmachung des Hinweises auf die Patenterteilung: **30.08.2023**
(21) Anmeldenummer: 21020460.8
(22) Anmeldetag: 14.09.2021
(51) Int. Cl.: B65D 81/32

(54) **ZWEIKOMPONENTENKARTUSCHE**
TWO COMPONENT CARTRIDGE
CARTOUCHE À DEUX COMPOSANTS

(30) Priorität: 15.09.2020 DE 102020123944
(43) Veröffentlichungstag der Anmeldung: 23.03.2022
(73) Patentinhaber: Dibau GmbH, 92364 Deining (DE)
(72) Erfinder: Prick, Thomas, 92318 Neumarkt (DE); Kleindienst, Oliver, 92318 Neumarkt (DE)
(74) Vertreter: Schneider, Andreas

(56) Entgegenhaltungen:
- WO-A1-97/18138
- DE-U1- 20 316 879
- DE-U1- 29 807 938
- US-A- 5 566 860

## Beschreibung

Die Erfindung betrifft ein System umfassend eine Zweikomponentenkartusche und einen Innenbehälter. Insbesondere betrifft die Erfindung den konstruktiven Aufbau und die Funktionalität der Zweikomponentenkartusche.

Insbesondere für das Applizieren von plastischen Massen und pastösen Substanzen, wie Silikone, Klebstoffe und dergleichen, ist die Anwendung von Kartuschen bekannt. Dabei wird die Substanz mit Hilfe einer Kartuschenpresse aus der Kartusche herausgedrückt. Zum Hervorrufen einer gewünschten chemischen Reaktion kann es erforderlich sein, zwei Substanzen miteinander zu vermischen. In diesen Fällen müssen diese Komponenten vor der Verarbeitung getrennt voneinander aufbewahrt werden. Aus Gründen der einfacheren Handhabung ist es oft gewünscht, beide Komponenten in einer gemeinsamen Kartusche bereitzustellen.

Solche Zweikomponentenkartuschen sind in unterschiedlichen Ausführungen bekannt. So zeigen beispielsweise DE 203 16 879 U1, DE 298 07 938 U1 und US 5 566 860 A Kartuschen, die mit zwei Komponenten befüllbar sind und zu diesem Zweck voneinander getrennte Aufnahmevolumen aufweisen. Bei den bekannten Zweikomponentenkartuschen ergeben sich jedoch Probleme in den Bereichen Befüllung, Lagerstabilität und Lagerhaltung.

Nachteilig bei den bekannten Zweikomponentenkartuschen ist es außerdem, daß das Verhältnis, in dem die Komponenten miteinander vermischt werden, konstruktionsbedingt festgelegt ist.

Darüber hinaus ist es für den Anwender bei den vorhandenen Zweikomponentenkartuschen oft nicht möglich, sicher festzustellen, ob bei der Applikation tatsächlich beide Substanzen vermischt aus der Kartusche austreten. Zwar können die Komponenten mit Farbstoffen versehen sein, so daß anhand einer Farbänderung abgelesen werden kann, ob eine Vermischung stattgefunden hat. Dies ist insbesondere dann gut möglich, wenn eine Komponente weiß und die andere Komponente schwarz gefärbt ist, so daß sich eine Graufärbung des Mischprodukts ergibt. Weisen jedoch beide Komponenten ähnliche Farben auf, beispielsweise weil eine entsprechende Einfärbung der Komponenten nicht möglich ist oder weil das Mischprodukt eine bestimmte Farbe aufweisen muß, läßt sich die Mischungsqualität anhand der Farbe des Mischprodukts schlecht prüfen.

Eine Aufgabe der vorliegenden Erfindung ist es, einen oder mehrere der oben genannten Nachteile zu beseitigen.

Diese Aufgabe wird durch ein System nach Anspruch 1 bzw. ein Verfahren nach Anspruch 7 gelöst. Vorteilhafte Ausführungen der Erfindung sind in den Unteransprüchen angegeben.

Die im Folgenden im Zusammenhang mit dem System bzw. der Kartusche erläuterten Vorteile und Ausgestaltungen gelten sinngemäß auch für andere Erfindungsgegenstände und umgekehrt.

Gemäß der Erfindung weist die Zweikomponentenkartusche ein Außenrohr und ein Innenrohr auf, das sich in dem Außenrohr befindet, sowie eine von dem Innenrohr umgrenzte Innenkammer und eine zwischen dem Innenrohr und dem Außenrohr ausgebildete Außenkammer, wobei die Außenkammer zur Aufnahme einer ersten Komponente dient. Die Kartusche ist dadurch gekennzeichnet, daß ein Innenbehälter, der zur Aufnahme der zweiten Komponente dient, in die Innenkammer einführbar ist. Mit anderen Worten dient die Innenkammer zur Aufnahme eines Innenbehälters, in welchem sich die zweite Komponente befindet.

Das Einführen des Innenbehälters in das Innenrohr kann zu einem beliebigen Zeitpunkt erfolgen, auch erst kurz vor der Applikation der Komponenten. Es können daher mit der erfindungsgemäßen Zweikomponentenkartusche auch solche Komponenten verarbeitet werden, insbesondere solche zweiten Komponenten, die chemisch vergleichsweise instabil, flüchtig und/oder stark reaktiv sind. Da eine getrennte Lagerung der Innenbehälter möglich ist, können diese auch bereits vorbefüllt und erforderlichenfalls geeignet verpackt gelagert werden, beispielsweise luftdicht.

Aufgrund der Erfindung ist eine zeitlich und/oder örtlich getrennte Befüllung der Außenkammer mit der ersten Komponente und des Innenbehälters mit der zweiten Komponente möglich. Auf diese Weise sind Herstellung und Lagerhaltung dieser Teile optimierbar. Insbesondere ist auch eine separate Lagerung der Kartuschengehäuse und Innenbehälter möglich. Zugleich ergibt sich eine Verbesserung der Lagerstabilität, da z.B. die Kartuschengehäuse mit einer lagerstabilen ersten Komponente länger gelagert werden können als die Innenbehälter mit einer zweiten Komponente geringerer Lagerstabilität. Es können dann z.B. größere Mengen an Kartuschengehäusen bevorratet werden, während die Innenbehälter bedarfsweise in kürzeren Zeitabständen beschafft werden. In diesem Zusammenhang kommen dann auch alle weiter unten erläuterten Vorteile des Wechselsystems zum tragen, insbesondere die Möglichkeit zur Auswahl unterschiedlicher zweiter Komponenten, insbesondere die Auswahl von Komponenten mit verschiedenen chemischen Zusammensetzungen, verschiedenen Farben usw. sowie die Möglichkeit, je nach Anwendungsfall verschiedene Mischungsverhältnisse der Komponenten für die Applikation bereitzustellen.

Gemäß der Erfindung ist der Innenbehälter austauschbar mit dem Innenrohr verbindbar. Es kann also bedarfsweise ein Wechsel des Innenbehälters erfolgen. Auf diese Weise kann nicht nur das Kartuschengehäuse mehrfach verwendet werden. Durch eine geeignete Wahl des Innenbehälters kann bei einem derartigen Wechselsystem vor allem auch das resultierende Mischungsverhältnis der Komponenten verändert werden. Insbesondere ist eine Änderung des Volumeninhalts und/oder des Querschnitts des verwendeten Innenbehälters möglich.

Gemäß einer bevorzugten Ausführungsform der Erfindung ist das Innenrohr austauschbar mit dem Außenrohr verbunden. Auf diese Weise können Innen- und Außenkammern mit verschieden großen Aufnahmevolumen und/oder mit unterschiedlich großen Auslässen (Austrittsöffnungen) bereitgestellt werden und es läßt sich durch einen Wechsel des Innenrohres das Verhältnis der Querschnittsflächen und/oder der Aufnahmevolumen von Innenkammer und Außenkammer zueinander ändern. So kann beispielsweise durch Verwendung verschiedener Innenrohre eine Vergrößerung/Verkleinerung der Querschnittsfläche der Innenkammer erzielt werden, wodurch sich eine Verkleinerung/Vergrößerung der Querschnittsfläche der Außenkammer ergibt. Entsprechend der Ausgestaltung der Innenkammer kann dann ein Innenbehälter bestimmter Größe, insbesondere mit einer bestimmten Querschnittsfläche und einem bestimmten Volumeninhalt, in der Innenkammer aufgenommen werden. Durch Verwendung eines Innenrohres bestimmter Größe kann die Querschnittsfläche und/oder das Aufnahmevolumen des Außenrohres verändert werden, so daß auch auf diese Weise - selbst bei Verwendung von Innenbehältern mit identischen Querschnitten bzw. Volumeninhalten - das Mischungsverhältnis der Komponenten verändert werden kann.

Je nach zur Verfügung stehendem Aufnahmevolumen der Innenkammer können aber auch Innenbehälter nicht nur mit verschiedenen Volumeninhalten sondern auch mit verschiedenen Querschnittsflächen der Austrittsöffnung verwendet werden; auf diese Weise kann das Mischungsverhältnis der beiden Komponenten weiter verändert werden. Das Verhältnis sowohl der Aufnahmevolumen der Kammern als auch der Querschnittsflächen der Austrittsöffnungen zueinander läßt sich darüber hinaus auch durch eine Änderung der Wanddicke des Innenrohres variieren. Das Mischungsverhältnis läßt sich außerdem, auch bei gleichbleibenden Aufnahmevolumen der Kammern, über eine Änderung der Wanddicke des Innenbehälters und der sich daraus ergebenden Veränderung der Austrittsöffnung des Innenbehälters variieren.

Ganz besonders vorteilhaft ist eine Ausführung der Zweikomponentenkartusche, bei der sowohl der Innenbehälter austauschbar mit dem Innenrohr verbindbar als auch das Innenrohr austauschbar mit dem Außenrohr verbunden ist. Auf diese Weise lassen sich durch einfaches Austauschen und die Verwendung geeigneter, aufeinander abgestimmter Innenbehälter und Innenrohre eine Vielzahl unterschiedlicher Volumen- und/oder Querschnittsverhältnisse für die Mischung, Dosierung und Applikation des Zweikomponentengemisches bereitstellen.

Mit Hilfe des erfindungsgemäßen Systems lassen sich somit nahezu beliebige, individuelle Mischungsverhältnisse automatisch, d.h. durch Zwangsmischung innerhalb der Kartusche erzielen. Dies ist gegenüber den aus dem Stand der Technik bekannten Lösungen insbesondere bei solchen

Mischungsverhältnissen vorteilhaft, die bisher nur manuell mischbar waren; z.B. kann das Verhältnis der Querschnittsfläche (Ringfläche) der Außenkammer zu der Querschnittsfläche der Austrittsöffnung aus der Innenkammer so gewählt werden, daß ein automatisches Mischungsverhältnis von 8:1 (bezogen auf das Volumen) erzielt wird.

Gemäß einer bevorzugten Ausführungsform der Erfindung werden beide Komponenten gemeinsam mit ein und demselben Mittel ausgedrückt. Auf diese Weise erfolgt nicht nur eine Zwangsmischung in der mit der Kartusche verbundenen Mischdüse sondern auch eine Zwangsdosierung der Komponentenmischung bei deren Applikation.

Gemäß einer bevorzugten Ausführungsform der Erfindung ist der Innenbehälter mit dem Innenrohr axialfest verbindbar, d.h. derart, daß eine Bewegung des Innenbehälters gegenüber dem Innenrohr in Axialrichtung ausgeschlossen ist. Mit anderen Worten erfolgt die Montage des Innenbehälters in der Kartusche unter Herstellung einer axialfesten Verbindung zwischen Innenbehälter und Innenrohr. Diese Axialsicherung gewährleistet ein ordnungsgemäßes Dosieren der Mischung auch bei unterschiedlichen Druckverhältnissen.

Gemäß einer bevorzugten Ausführungsform der Erfindung sind Mittel zur Zwangsvorvermischung der Komponenten im Inneren der Kartusche vorgesehen, so daß bereits im Innenrohr eine Vermischung der Komponenten stattfindet. Da in diesem Fall bereits eine Zwangsmischung der Komponenten das Innenrohr an dessen Austrittsöffnung verläßt, wird nur noch eine kürzere Mischstrecke benötigt, um ein homogenes Mischergebnis zu erzielen.

Eine solche Zwangsvorvermischung erfolgt gemäß einer bevorzugten Ausführungsform der Erfindung, indem das Innenrohr eine Mehrzahl von Ausgangsöffnungen für die aus dem Innenbehälter kommende erste Komponente und eine Mehrzahl von, vorzugsweise versetzt zu den Ausgangsöffnungen angeordneten, Eingangsöffnungen für die aus der Außenkammer kommende zweite Komponente aufweist derart, daß die durch diese Öffnungen durchtretenden Komponenten radial gegeneinander strömen; und/oder indem im Inneren des Mundstücks der Kartusche ein statischer Mischer angebracht ist.

Ausführungsbeispiele der Erfindung werden nachfolgend anhand der Zeichnungen näher erläutert. Hierbei zeigen:
- Fig. 1: einen Teil eines Außenrohres (perspektivisch),
- Fig. 2: einen Teil eines Innenrohres (perspektivisch),
- Fig. 3: einen Teil eines Innenbehälters (perspektivisch),
- Fig. 4: einen Teil des Außenrohres (Mittellängsschnitt),
- Fig. 5: einen Teil des Innenrohres (Mittellängsschnitt),
- Fig. 6: einen Teil des Innenbehälters (Mittellängsschnitt),
- Fig. 7: ein Detail des Kartuschenkopfes im montierten Zustand mit teilweise geschnittenen Rohrwänden,
- Fig. 8: einen stark vereinfachten Querschnitt durch die Kartusche im Bereich der Öffnungen des Innenrohres,
- Fig. 9: einen internen Mischer (perspektivisch),
- Fig. 10: ein Detail eines Kartuschenkopfes (alternative Ausführung),
- Fig. 11: ein Detail eines Kartuschenbodens mit Stempel des Ausdrückwerkzeugs mit teilweise geschnittenen Rohrwänden,
- Fig. 12: eine Kartusche (alternative Ausführung) im montierten Zustand mit Mischdüse und Ausdrückwerkzeug (perspektivisch, geschnitten).

Sämtliche Figuren zeigen die Erfindung nicht maßstabsgerecht, dabei lediglich schematisch und nur mit ihren wesentlichen Bestandteilen. Gleiche Bezugszeichen entsprechen dabei Elementen gleicher oder vergleichbarer Funktion.

Die abgebildete Zweikomponentenkartusche 1 umfaßt ein zylindrisches Außenrohr 2 und ein zylindrisches Innenrohr 3, das sich in dem Außenrohr 2 befindet. Innenrohr 3 und Außenrohr 2 sind miteinander verbunden und bilden das Kartuschengehäuse. Das Kartuschengehäuse kann einteilig oder mehrteilig ausgeführt sein. Vorzugsweise ist das Kartuschengehäuse, wie illustriert, zweiteilig ausgeführt, insbesondere derart, daß die mittels eines Kunststoffspritzgußverfahrens hergestellten Teile problemlos entformt werden können. In diesem Zusammenhang ist es besonders vorteilhaft, daß sich das erfindungsgemäße Kartuschengehäuse unter Verwendung herkömmlicher Standard-Außenrohre 2 herstellen läßt. Auf diese Weise müssen lediglich noch geeignete Innenrohre 3 angefertigt werden. Das Innenrohr 3 ist austauschbar mit dem Außenrohr 2 verbunden, kann also bedarfsweise gewechselt werden.

Das Innenrohr 3 liegt mit der Außenseite seiner Stirnwand 4 an der Innenseite der Stirnwand 5 des Außenrohres 2 an, während sich der von der Stirnwand 4 axial ausgehende Hals 6 des Innenrohres 3 in den von der Stirnwand 5 axial ausgehenden Hals 7 des Außenrohres 2 erstreckt. Der Außendurchmesser des Halses 6 des Innenrohres 3 ist dabei derart an den Innendurchmesser des Halses 7 des Außenrohres 2 angepaßt, daß der Innenrohrhals 6 in den Außenrohrhals 7 gesteckt und dort unter Ausbildung einer vorzugsweise lösbaren Rast- oder Schnappverbindung befestigt werden kann. Die Hälse 6, 7 weisen geeignete Verbindungselemente zur Ausbildung einer derartigen Verbindung auf.

Der Innenbehälter 8 ist austauschbar mit dem Innenrohr 3 verbindbar, d.h. der Innenbehälter 8 kann aus dem Innenrohr 3 auch wieder entfernt und bedarfsweise gegen einen anderen Innenbehälter 8 ausgetauscht werden.

Die Kartusche 1 umfaßt weiterhin eine von dem Innenrohr 3 umgrenzte Innenkammer 12 und eine bei montiertem Innenrohr 3 zwischen dem Innenrohr 3 und dem Außenrohr 2 ausgebildete Außenkammer 11, wobei die Außenkammer 11 zur Aufnahme einer ersten Komponente dient, beispielsweise einer Basiskomponente. Die beiden voneinander getrennten Kammern 11, 12 sind koaxial, nämlich "Rohr-in-Rohr" angeordnet. Auf diese Weise lassen sich Herstellung und Anwendung der Kartusche 1 besonders einfach bewerkstelligen.

Eine zweite Komponente, beispielsweise ein Härter, der zusammen mit der Basiskomponente eine gewünschte chemische Reaktion ausführt, befindet sich in einem Innenbehälter 8. Dieser Innenbehälter 8 ist in die Innenkammer 12 einführbar. Hierzu wird der Innenbehälter 8 geöffnet, beispielsweise indem die Austrittsöffnung 9 des Innenbehälters 8 aufgeschnitten wird. Anschließend wird der Innenbehälter 8 von hinten in das Innenrohr 3 der Kartusche 1 eingeschoben. Der Innenbehälter 8 liegt im montierten Zustand mit seiner Außenwand paßgenau in dem Innenrohr 3 ein und mit der Außenseite seiner Stirnwand 10 an der Innenseite der Stirnwand 4 des Innenrohres 3 an.

Die Austrittsöffnung 9 des Innenbehälters 8 befindet sich am Kopfende des Innenbehälters, in dessen Stirnwand 10. Dort ist dafür ein Auslaßstutzen 13 vorgesehen, der im montierten Zustand paßgenau in einer entsprechend ausgeformten, zentrale Aufnahmeöffnung 14 in der Stirnwand 4 des Innenrohres 3 einliegt. Aufgrund der kegel- oder konusförmigen Ausbildung des Auslaßstutzens 13 und der entsprechenden Ausbildung der Aufnahme 14 erfolgt im montierten Zustand ein selbstabdichtender Übergang von dem Innenbehälter 8 zu dem Innenrohr 3.

Im montierten Zustand ist der Innenbehälter 8 mit dem Innenrohr 3 axialfest verbunden. Im illustrierten Beispiel ist der Innenbehälter 8 mit dem Innenrohr 3 verschraubt und weist ein geeignetes Außengewinde 15 auf, das mit einem entsprechenden Innengewinde 16 des Innenrohres 3 zusammenwirkt. Der Innenbehälter 8 kann aber auch auf andere Weise axialfest mit dem Innenrohr 3 verbunden sein.

Beide Komponenten werden gemeinsam mit ein und demselben Mittel ausgedrückt. Zum Auspressen der Komponenten kann eine übliche Standard-Kartuschenpresse verwendet werden, sofern diese mit einem angepaßten Auspreßwerkzeug ausgestattet wird. Ein geeignetes Auspreßwerkzeug 20 weist anstelle eines Kolbens mit kreisrundem Stempel einen geteilten Kolben 21 mit voneinander beabstandeten Stempelflächen auf, die im montierten Zustand mit einem Stempelring 22 auf den Boden 17 der Außenkammer 11 einerseits sowie mit einem Innenstempel 23 auf den Boden 18 des Innenbehälters 8 andererseits wirken, nicht aber auf das Innenrohr 3 bzw. dessen Wand. In den Fig. 11, 12 ist lediglich das Auspreßwerkzeug 20, nicht jedoch die Kartuschenpresse selbst abgebildet.

Auf den Hals 7 des Außenrohres 2 ist zur Applikation des Komponentengemischs eine Düse 24 aufgeschraubt, die in ihrem Inneren einen statischen Wendelmischer 25 aufweist. Findet in dem Innenrohr 3 keine Durchmischung der Komponenten statt (wie bei der alternativen Ausführung, wie in Fig. 10 abgebildet), dann wird eine ungemischte Komponentenmasse aus der Kartusche 1 in den Wendelmischer 25 der Mischdüse 24 gegeben. Die aus dem Innenbehälter 8 kommende zweite Komponente verläßt bei dieser Ausführung die stutzenförmig axial verlängerte, im Hals 6 des Innenrohres verlaufende Aufnahmeöffnung 14 als Mittelstrang und wird von der ersten, aus der Außenkammer 11 kommenden Komponente, die sich in dem Ringraum befindet, der zwischen dem stutzenförmig verlängerten Aufnahmeöffnung 14 und der Innenwand des Halses 6 des Innenrohres 3 gebildet ist, umhüllt und in diese eingebettet. Beide Komponenten werden somit im Mundstück 30 des Innenrohres 3 zusammengeführt und verlassen das Innenrohr 3 an dessen Auslaß 31 im Hals 7 des Außenrohres 2.

Vorzugsweise ist hingegen bereits im Innenrohr 3 eine Vermischung der Komponenten vorgesehen. Eine Zwangsvorvermischung kann dabei dadurch erfolgen, daß das Innenrohr 3 im Bereich seines Mundstücks 30 die zweite Komponente nicht lediglich axial weiter in Richtung Auslaß 31 leitet, sondern statt dessen in der axialen Fortsetzung der Aufnahmeöffnung 14 des Innenrohres 3, unmittelbar an den Auslaßstutzen 13 des Innenbehälters 8 anschließend, eine Mehrzahl in Radialrichtung verlaufender Austrittsöffnungen 32 vorgesehen sind, durch die hindurch bei der Applikation der Komponenten die zweite Komponente radial von innen nach außen in das Mundstück 30 des Innenrohres 3 einströmt (Pfeil 34). Diese Austrittsöffnungen 32 sind, wie in Fig. 8 illustriert, versetzt zu Eintrittsöffnungen 33 des Innenrohres 3 angeordnet, durch die hindurch bei der Applikation die erste Komponente radial von außen nach innen aus der Außenkammer 11 in das Mundstück 30 des Innenrohres 3 einströmt (Pfeil 35). Es ergeben sich gegenläufige Strömungsrichtungen der beiden Komponenten, wodurch sich zwangsweise eine erste Durchmischung dieser Komponenten ergibt, bevor diese sich in Axialrichtung 26 weiter in Richtung Auslaß 31 bewegen, die Kartusche 1 verlassen und in die Mischdüse 24 übergehen. Die zweite Komponente wird auf diese Weise nicht mehr axial in das Mundstück 30 geführt, wo es von der ersten, durch Eintrittsöffnungen 33 im Innenrohr 33 in das Mundstück 30 eintretenden ersten Komponente am Auslaß 31 ummantelt wird, wie in Fig. 10 abgebildet. Statt dessen werden beide Komponenten aufeinander zu geleitet, nämlich sowohl radial als auch versetzt zueinander, so daß bereits vor dem Verlassen der Kartusche 1 eine Vorvermischung stattfindet.

Alternativ oder zusätzlich zu dieser auf gegenläufige Strömung beruhenden Vermischung kann es vorgesehen sein, bereits im Inneren des Kartuschenkopfes, genauer im Mundstück 30 Innenrohres 3, einen statischen Mischer zu integrieren. Um auf diese Weise eine Zwangsvorvermischung zu erreichen, wird unmittelbar anschließend an die versetzt zueinander angeordnete Eintritts- und Austrittsöffnungen 32, 33 des Innenrohres 3 eine Mischerwendel 27 angeordnet, die sich mit ihrem hinteren Teil noch im Hals 6 des Innenrohres 3, mit ihrem vorderen Teil bereits im Hals 7 des Außenrohres 2 befindet und mit diesem abschließt.

Die Mischerwendel 27 ist als separates Bauteil gefertigt und kann bedarfsweise in das Mundstück 30 des Innenrohres 3 unter Ausbildung einer Rast- oder Schnappverbindung eingesetzt werden, zu welchem Zweck geeignete Verbindungselemente an der Mischerwendel 27 und dem Innenrohr 3 vorgesehen sind.

Vorzugsweise weist die Mischerwendel 27 eine Geometrie auf, die pro Mischsegment 28 über drei Materialführungen 19 verfügt, während bisher bekannte Mischer lediglich zwei Materialführungen pro Mischsegment aufweisen. Darüber hinaus findet der Drallrichtungswechsel der einzelnen Materialführungen 19 bei der vorgeschlagenen Mischerwendel 27 axial versetzt statt. Im gezeigten Beispiel weist die Mischerwendel 27 drei in axialer Abfolge angeordnete Mischsegmente 28 auf, wobei das hintere Mischsegment einen Rechtsdrall, das mittlere Mischsegment einen Linksdrall und das vordere Mischsegment erneut einen Rechtsdrall aufweist. Der Drallrichtungswechselversatz 29 ist an den Übergängen zwischen den Mischsegmenten 28 deutlich erkennbar.

Alle in der Beschreibung, den nachfolgenden Ansprüchen und der Zeichnung dargestellten Merkmale können sowohl einzeln als auch in beliebiger Kombination miteinander erfindungswesentlich sein.

### Bezugszeichenliste

- 1: Kartusche
- 2: Außenrohr
- 3: Innenrohr
- 4: Stirnwand des Innenrohrs
- 5: Stirnwand des Außenrohrs
- 6: Hals des Innenrohrs
- 7: Hals des Außenrohrs
- 8: Innenbehälter
- 9: Austrittsöffnung des Innenbehälters
- 10: Stirnwand des Innenbehälters
- 11: Außenkammer
- 12: Innenkammer
- 13: Auslaßstutzen des Innenbehälters
- 14: Aufnahmeöffnung des Innenrohrs
- 15: Außengewinde des Innenbehälters
- 16: Innengewinde des Innenrohres
- 17: Boden der Außenkammer
- 18: Boden des Innenbehälters
- 19: Materialführung
- 20: Auspreßwerkzeug
- 21: Kolben
- 22: Stempelring
- 23: Innenstempel
- 24: Düse, Mischdüse
- 25: Wendelmischer der Düse
- 26: Axialrichtung
- 27: Mischwendel
- 28: Mischsegment
- 29: Versatz der Mischsegmente bei Drallrichtungswechsel
- 30: Mundstück des Innenrohres
- 31: Auslaß des Innenrohres
- 32: Austrittsöffnung des Innenrohres
- 33: Eintrittsöffnung des Innenrohres
- 34: Strömungsrichtung der ersten Komponente
- 35: Strömungsrichtung der zweiten Komponente

## Patentansprüche

1. System, umfassend
eine Zweikomponentenkartusche (1), mit einem Außenrohr (2) und mit einem Innenrohr (3), das sich in dem Außenrohr (2) befindet, und mit einer von dem Innenrohr (3) umgrenzten Innenkammer (12) und einer zwischen dem Innenrohr (3) und dem Außenrohr (2) ausgebildeten Außenkammer (11), wobei die Außenkammer (11) zur Aufnahme einer ersten Komponente dient,
und
einen zum Einführen in das Innenrohr (3) der Kartusche (1) ausgebildeten und in das Innenrohr (3) der Kartusche (1) eingeführten Innenbehälter (8), der zur Aufnahme einer zweiten Komponente dient,
**dadurch gekennzeichnet, daß** der Innenbehälter (8) austauschbar mit dem Innenrohr (3) verbindbar ist.

2. System nach Anspruch 1, **dadurch gekennzeichnet, daß** das Innenrohr (3) austauschbar mit dem Außenrohr (2) verbunden ist.

3. System nach Anspruch 1 oder 2, **dadurch gekennzeichnet, daß** der Innenbehälter (8) mit dem Innenrohr (3) axialfest verbindbar ist.

4. System nach einem der Ansprüche 1 bis 3, **gekennzeichnet durch** Mittel zur Zwangsvermischung der Komponenten im Inneren der Kartusche (1).

5. System nach Anspruch 4, **dadurch gekennzeichnet, daß** das Innenrohr (3) eine Mehrzahl von Austrittsöffnungen (32) für die aus dem Innenbehälter (8) kommende erste Komponente und eine Mehrzahl von, vorzugsweise versetzt zu den Austrittsöffnungen (8) angeordneten, Eintrittsöffnungen (33) für die aus der Außenkammer (11) kommende zweite Komponente aufweist derart, daß die durch diese Öffnungen (32, 33) durchtretenden Komponenten radial gegeneinander strömen.

6. System nach Anspruch 4 oder 5, **dadurch gekennzeichnet, daß** im Inneren des Kartuschenkopfes eine Mischerwendel (27) angebracht ist.

7. Verfahren, bei dem zur Bildung eines Systems nach einem der Ansprüche 1 bis 6 ein zum Einführen in das Innenrohr (3) einer Zweikomponentenkartusche (1) ausgebildeter Innenbehälter (8) zur Aufnahme einer zweiten Komponente in ein Innenrohr (3) der Kartusche (1) eingeführt und austauschbar verbunden wird, welche Kartusche (1) ein Außenrohr (2) und das Innenrohr (3) aufweist, das sich in dem Außenrohr (2) befindet, wobei die Kartusche (1) eine von dem Innenrohr (3) umgrenzte Innenkammer (12) und eine zwischen dem Innenrohr (3) und dem Außenrohr (2) ausgebildete Außenkammer (11) aufweist, wobei die Außenkammer (11) zur Aufnahme einer ersten Komponente dient und wobei der Innenbehälter (8) in die Innenkammer (12) einführbar ist.

## Claims

1. System comprising
a two-component cartridge (1) with an outer tube (2) and with an inner tube (3) which is situated in the outer tube (2) and with an inner chamber (12) which is bounded by the inner tube (3) and with an outer chamber (11) which is formed between the inner tube (3) and the outer tube (2), wherein the outer chamber (11) serves for accommodating a first component,
and
an inner container (8) which is configured for insertion into the inner tube (3) of the cartridge (1) and is inserted into the inner tube (3) of the cartridge (1) and serves for accommodating a second component,
**characterized in that** the inner container (8) is exchangeably connectable to the inner tube (3).

2. System according to Claim 1, **characterized in that** the inner tube (3) is exchangeably connected to the outer tube (2).

3. System according to Claim 1 or 2, **characterized in that** the inner container (8) is connectable in an axially fixed manner to the inner tube (3).

4. System according to one of Claims 1 to 3, **characterized by** means for forced mixing of the components in the interior of the cartridge (1).

5. System according to Claim 4, **characterized in that** the inner tube (3) has a plurality of exit openings (32) for the first component, which comes from the inner container (8), and has a plurality of entry openings (33), preferably arranged offset from the exit openings (8), for the second component, which comes from the outer chamber (11), in such a way that the components passing through these openings (32, 33) flow radially against one another.

6. System according to Claim 4 or 5, **characterized in that** a helical mixer (27) is fitted in the interior of the cartridge head.

7. Method in which, for forming a system according to one of Claims 1 to 6, an inner container (8) configured for insertion into the inner tube (3) of a two-component cartridge (1) and serving for accommodating a second component is inserted into an inner tube (3) of the cartridge (1) and is exchangeably connected, which cartridge (1) has an outer tube (2) and the inner tube (3), which is situated in the outer tube (2), wherein the cartridge (1) has an inner chamber (12) which is bounded by the inner tube (3) and has an outer chamber (11) which is formed between the inner tube (3) and the outer tube (2), wherein the outer chamber (11) serves for accommodating a first component, and wherein the inner container (8) is insertable into the inner chamber (12).

## Revendications

1. Système, comprenant
une cartouche à deux composants (1), avec un tube extérieur (2) et avec un tube intérieur (3), qui se trouve dans le tube extérieur (2), et avec une chambre intérieure (12) délimitée par le tube intérieur (3) et une chambre extérieure (11) réalisée entre le tube intérieur (3) et le tube extérieur (2), la chambre extérieure (11) servant à recevoir un premier composant,
et
un contenant intérieur (8) réalisé pour être inséré dans le tube intérieur (3) de la cartouche (1) et inséré dans le tube intérieur (3) de la cartouche (1), qui sert à recevoir un deuxième composant,
**caractérisé en ce que** le contenant intérieur (8) peut être relié de manière interchangeable au tube intérieur (3) .

2. Système selon la revendication 1, **caractérisé en ce que** le tube intérieur (3) est relié de manière interchangeable au tube extérieur (2).

3. Système selon la revendication 1 ou 2, **caractérisé en ce que** le contenant intérieur (8) peut être relié au tube intérieur (3) de manière axialement fixe.

4. Système selon l'une quelconque des revendications 1 à 3, **caractérisé par** des moyens de mélange forcé des composants à l'intérieur de la cartouche (1).

5. Système selon la revendication 4, **caractérisé en ce que** le tube intérieur (3) présente une pluralité d'ouvertures de sortie (32) pour le premier composant provenant du contenant intérieur (8) et une pluralité d'ouvertures d'entrée (33), de préférence agencées en décalage par rapport aux ouvertures de sortie (8), pour le deuxième composant provenant de la chambre extérieure (11), de telle sorte que les composants traversant ces ouvertures (32, 33) s'écoulent radialement l'un par rapport à l'autre.

6. Système selon la revendication 4 ou 5, **caractérisé en ce qu'**une hélice mélangeuse (27) est montée à l'intérieur de la tête de cartouche.

7. Procédé dans lequel, pour former un système selon l'une quelconque des revendications 1 à 6, un contenant intérieur (8) réalisé pour être inséré dans le tube intérieur (3) d'une cartouche à deux composants (1), pour recevoir un deuxième composant, est inséré dans un tube intérieur (3) de la cartouche (1) et relié de manière interchangeable, laquelle cartouche (1) présente un tube extérieur (2) et le tube intérieur (3), qui se trouve dans le tube extérieur (2), la cartouche (1) présentant une chambre intérieure (12) délimitée par le tube intérieur (3) et une chambre extérieure (11) réalisée entre le tube intérieur (3) et le tube extérieur (2), la chambre extérieure (11) servant à recevoir un premier composant et le contenant intérieur (8) pouvant être inséré dans la chambre intérieure (12).
